# EUROPÄISCHE PATENTSCHRIFT

(11) **EP 0 535 356 B1**
(45) Veröffentlichungstag und Bekanntmachung des Hinweises auf die Patenterteilung: **20.12.1995**
(21) Anmeldenummer: 92114266.7
(22) Anmeldetag: 21.08.1992
(51) Int. Cl.: B41F 35/06

(54) **Vorrichtung zum Befeuchten einer Waschwalze**
Device for damping a cleaning cylinder
Dispositif pour humecter un cylindre de nettoyage

(30) Priorität: 04.09.1991 DE 4129371
(43) Veröffentlichungstag der Anmeldung: 07.04.1993
(73) Patentinhaber: MAN Roland Druckmaschinen AG, 63012 Offenbach (DE)
(72) Erfinder: Simeth, Claus, W-6222 Geisenheim-Johannisberg (DE)
(74) Vertreter: Marek, Joachim, Dipl.-Ing.

(56) Entgegenhaltungen:
- EP-A- 0 381 830
- GB-A- 2 068 835

## Beschreibung

Die Erfindung betrifft eine Vorrichtung zum Befeuchten einer Waschwalze einer Gummituch-Wascheinrichtung einer Druckmaschine mit einem Waschmittel.

Üblicherweise werden derartige Waschwalzen mit Spritzdüsen mit dem Waschmittel befeuchtet. Diese können aber verstopfen und sie müssen daher regelmäßig gewartet werden. Sie sind auch konstruktiv aufwendig.

Eine Waschvorrichtung dieser Art ist aus der EP-A2-0 381 830 bekannt. Danach ist eine Waschwalze in einem zum Gummituchzylinder offenen Gehäuse drehbar aufgenommen. Die Waschwalze wird an ihrem Umfang durch axial nebeneinander liegende Sprühdüsen befeuchtet.

Ausgehend von diesem Stand der Technik liegt daher der Erfindung die Aufgabe zugrunde, eine derartige Vorrichtung vorzuschlagen, die fühlbar wartungsfreundlicher ist.

Zur Lösung dieser Aufgabe ist die Erfindung dadurch gekennzeichnet, daß die Waschwalze in einer Wanne sich befindet und eine zur Waschwalze offene Kammer mit einer gesteuerten Waschmittelzufuhr am Umfang derselben angeordnet ist.

Das Waschmittel wird also in die Kammer eingefüllt und durch geeignete Mittel wird das Niveau des Waschmittels in der Waschkammer derart gesteuert, daß der Umfang der Waschwalze stets in dem gewünschten Maße mit dem Waschmittel befeuchtet ist. Die Kammer ist oben zumindest soweit offen, daß das Waschmittel über den oberen Rand der Kammer zur Waschwalze gelangen kann. Natürlich kann auch eine obere Abdeckung für die Kammer vorgesehen sein, wodurch Spritzwasser vermieden wird und auch die Kammer frei von Verunreinigungen gehalten wird.

Für die gesteuerte Zufuhr des Waschmittels zur Kammer gibt es mehrere Möglichkeiten. Eine erste Ausführungsform ist dadurch gekennzeichnet, daß in der Zuflußleitung für das Waschmittel eine Dosierpumpe angeordnet ist. Dies ist also eine hydraulisch arbeitende Lösung dieses Problems.

Eine zweite Möglichkeit ist dadurch gekennzeichnet, daß in der Kammer ein aufblasbarer Luftsack angeordnet ist. Je nach der Größe des Luftsacks ändert sich das freie Volumen der Kammer und damit kann die die Kammer verlassende Menge an Waschmittel gesteuert werden.

Beide Möglichkeiten können auch miteinander kombiniert werden.

Falls die obere, zur Waschwalze weisende Kante der Kammer nach unten und außen geneigt ist, wird für einen einwandfreien Abfluß des Waschmittels von der Kammer zur Waschwalze gesorgt.

Insgesamt benötigt die erfindungsgemäße Vorrichtung somit keine Spritzdüsen, die verstopfen können. Sie ist wartungsfreundlicher und auch preiswerter.

Die Erfindung wird im folgenden anhand von Ausführungsbeispielen näher erläutert, aus denen sich weitere wichtige Merkmale ergeben. Es zeigt:
- Fig. 1 -: einen Schnitt durch die wesentlichen Bauelemente einer ersten Auführungsform der erfindungsgemäßen Vorrichtung;
- Fig. 2 -: eine Schnittansicht entsprechend Fig. 1 bei einer zweiten Ausführungsform.

In den Figuren ist eine Wanne 1 gezeigt, in der sich eine drehbar gelagerte und ggf. auf Drehung angetriebene Waschwalze 2 befindet. Die Waschwalz reinigt einen bei Pos. 3 angedeuteten Gummituchzylinder. Hierzu kann sie an den Zylinder angestellt und auch wieder von ihm abgestellt werden.

Am Umfang der Waschwalze liegt ein Rakel 4 an.

Zum Befeuchten der Waschwalze ist eine im folgenden beschriebene Vorrichtung vorgesehen. Diese besteht im wesentlichen aus einer Kammer 5, die über einen Zufluß 6 mit Waschmittel gefüllt wird. In der Zuflußleitung 6 ist außerdem ein Rückschlagventil 7 vorgesehen.

Die Niveauhöhe des Waschmittels in der Kammer 5 wird durch geeignete Mittel gesteuert, so daß das Waschmittel über die obere Kante 8 der Kammer 5 zur Waschwalze strömt und diese befeuchtet.

Über der Kammer 5 kann sich eine Abdeckung 9 befinden. Die Abdeckung und auch die rechte Innenwand der Kammer liegen möglichst eng an der Waschwalze an und können auch kreiszylindrisch profiliert sein, so daß dort ein möglichst geringer Spalt vorliegt.

Für die Steuerung der Niveauhöhe des Waschmittels in der Kammer zeigt Fig. 1 eine hydraulische Lösung. Das Waschmittel wird aus einem Vorratsbehälter 10 mit Hilfe einer Dosierpumpe 11 angesaugt und dann dosiert in die Leitung 6 geleitet, von wo es in die Kammer 5 strömt.

Fig. 2 zeigt eine pneumatisch-mechanisch arbeitende Niveausteuerung. Hierzu ist ein Luftanschluß 12 vorgesehen, der über Druckluft einen Luftsack 13 beaufschlagt. Bläst man den Luftsack nach und nach auf, so tritt ein entsprechendes Volumen an Waschmittel aus der Kammer 5 aus und benetzt die Waschwalze.

Bei beiden Ausführungsformen steigt also die Waschlösung nach oben, wird durch den Spalt gedrückt und benetzt somit den Umfang der Waschwalze.

### Bezugszeichenliste

- 1: Wanne
- 2: Waschwalze
- 3: Gummituchzylinder
- 4: Rakel
- 5: Kammer
- 6: Zufluß
- 7: Ventil
- 8: Kante
- 9: Abdeckung
- 10: Behälter
- 11: Pumpe
- 12: Anschluß
- 13: Luftsack

## Patentansprüche

1. Vorrichtung zum Befeuchten einer Waschwalze (2) einer Gummituch-Wascheinrichtung einer Druckmaschine mit einem Waschmittel,
**dadurch gekennzeichnet**,
daß die Waschwalze (2) in einer Wanne (1) sich befindet und eine zur Waschwalze (2) offene Kammer (5) mit einer gesteuerten Waschmittelzufuhr am Umfang derselben angeordnet ist.

2. Vorrichtung nach Anspruch 1,
**dadurch gekennzeichnet**,
daß in der Zuflußleitung (6) für das Waschmittel eine Dosierpumpe (11) angeordnet ist.

3. Vorrichtung nach Anspruch 1 oder 2,
**dadurch gekennzeichnet**,
daß in der Kammer (5) ein aufblasbarer Luftsack (13) angeordnet ist.

4. Vorrichtung nach einem der Ansprüche 1 - 3,
**dadurch gekennzeichnet**,
daß die obere, zur Waschwalze (2) weisende Kante (8) der Kammer (5) nach unten und außen geneigt ist.

5. Vorrichtung nach einem der Ansprüche 1 - 4,
**dadurch gekennzeichnet**,
daß die oben offene Kammer (5) mit einer Abdeckung (9) versehen ist.

## Claims

1. Device for damping a cleaning cylinder (2) of a blanket cleaning unit of a printing press with a cleaning agent
characterised in that
the cleaning roller (2) is located in a basin (1) and a chamber (5) open towards the cleaning roller (2) with a controlled feed of cleaning agent is arranged at the periphery of the same.

2. Device according to Claim 1,
characterised in that,
a metering pump (11) is arranged in the inflow lead (6) for the cleaning agent.

3. Device according to Claim 1 or 2,
characterised in that,
an air cushion (13) which can be blown up is located in the chamber (5).

4. Device according to one of the Claims 1-3,
characterised in that,
the upper edge (8) towards the cleaning roller (2) of the chamber (5) is inclined downwardly and outwardly.

5. Device according to one of Claims 1-4,
characterised in that upwardly open chamber (5) is provided with a cover (9).

## Revendications

1. Dispositif pour mouiller un rouleau laveur (2) d'un dispositif de lavage pour un blanchet d'une machine d'impression, avec un fluide de lavage,
caractérisé en ce que le rouleau laveur (2) est situé dans une cuvette (1) et une chambre (5) ouverte vers le rouleau laveur (2) et comportant une alimentation commandée de fluide de lavage est agencée à la périphérie de celle-ci.

2. Dispositif selon la revendication 1,
caractérisé en ce qu'une pompe de dosage (11) est agencée dans la conduite d'alimentation (6) pour le fluide de lavage.

3. Dispositif selon l'une des revendications 1 ou 2,
caractérisé en ce qu'une poche d'air (13) pouvant être gonflée est agencée dans la chambre (5).

4. Dispositif selon l'une des revendications 1 à 3,
caractérisé en ce que le bord supérieur (8) de la chambre (5), orienté vers le rouleau laveur (2), est incliné vers le bas et vers l'extérieur.

5. Dispositif selon l'une des revendications 1 à 4,
caractérisé en ce que la chambre (5) ouverte vers le haut est munie d'une couverture (9).
